# EUROPÄISCHE PATENTSCHRIFT

(11) **EP 3 508 676 B1**
(45) Veröffentlichungstag und Bekanntmachung des Hinweises auf die Patenterteilung: **02.08.2023**
(21) Anmeldenummer: 18425001.7
(22) Anmeldetag: 03.01.2018
(51) Int. Cl.: E05F 1/12, E05F 15/622

(54) **SCHARNIER FÜR EIN HAUSHALTSGERÄT**
HINGE FOR A DOMESTIC APPLIANCE
CHARNIÈRE POUR UN APPAREIL ÉLECTROMÉNAGER

(43) Veröffentlichungstag der Anmeldung: 10.07.2019
(73) Patentinhaber: Apparatebau Gronbach Srl, 39004 Laag/Neumarkt (BZ) (IT)
(72) Erfinder: MEURER, Gerold, 39040 Margreid an der Weinstrasse (IT); MARGONARI, Massimiliano, 38100 Trento (IT)
(74) Vertreter: Hofstetter, Schurack & Partner

(56) Entgegenhaltungen:
- EP-A1- 2 784 257
- EP-A2- 3 438 391
- US-A1- 2007 267 401

## Beschreibung

Die Erfindung betrifft ein Scharnier für ein Haushaltsgerät gemäß dem Oberbegriff von Patentanspruch 1.

Ein solches Scharnier für ein Haushaltsgerät ist beispielsweise bereits der EP 2 759 669 A2 als bekannt zu entnehmen. Das Scharnier umfasst ein Scharniergehäuse sowie einen Schwenkarm, welcher zumindest mittelbar, insbesondere direkt, an dem Scharniergehäuse verschwenkbar gehalten ist. Somit kann der Scharnierarm um wenigstens eine Schwenkachse relativ zu dem Scharniergehäuse verschwenkt werden, während der Schwenkarm an dem Scharniergehäuse gehalten ist. Des Weiteren umfasst das Scharnier eine Antriebseinrichtung, welche einen Elektromotor aufweist, mittels welchem der Schwenkarm relativ zu dem Scharniergehäuse verschwenkbar ist.

Des Weiteren offenbart die DE 296 05 182 U1 eine elektromotorischen Möbelantrieb in Form eines Einzel- oder Doppelantriebs.

Außerdem ist aus der US 2007/0267401 A1 ein motorisiertes Scharniersystem für eine Ofentür bekannt. Darüber hinaus offenbart die EP 2 784 257 A1 ein Bewegungssystem für eine Tür oder einen öffenbaren Teil eines elektrischen Haushaltsgeräts. Des Weiteren offenbart die nicht vorveröffentliche EP 3 438 391 A2 ein Scharnier zum Verbinden einer Tür mit einem Haushaltsgerätefach.

Aufgabe der vorliegenden Erfindung ist es, ein Scharnier der eingangs genannten Art derart weiterzuentwickeln, dass das Scharnier besonders einfach montiert werden kann.

Diese Aufgabe wird durch ein Scharnier mit den Merkmalen des Patentanspruchs 1 gelöst. Vorteilhafte Ausgestaltungen mit zweckmäßigen Weiterbildungen der Erfindung sind in den übrigen Ansprüchen angegeben.

Ein erfindungsgemäßes Scharnier für ein Haushaltsgerät umfasst ein Scharniergehäuse und einen Schwenkarm, welcher an dem Scharniergehäuse verschwenkbar gehalten ist. Der Scharnierarm kann somit um wenigstens oder genau eine Schwenkachse relativ zu dem Scharniergehäuse verschwenkt, das heißt rotatorisch bewegt werden, während der Schwenkarm an dem Scharniergehäuse zumindest mittelbar, insbesondere direkt, gehalten ist. Des Weiteren umfasst das Scharnier eine Antriebseinrichtung, welche auch als Aktor bezeichnet wird. Die Antriebseinrichtung umfasst wenigstens oder genau einen Elektromotor, mittels welchem der Schwenkarm relativ zu dem Scharniergehäuse verschwenkbar ist. Hierzu ist beispielsweise der Schwenkarm zumindest mittelbar, insbesondere direkt, mit dem Elektromotor koppelbar oder gekoppelt.

Um nun das Scharnier auf besonders einfache und somit zeit- und kostengünstige Weise, insbesondere an dem Haushaltsgerät, montieren zu können, ist es erfindungsgemäß vorgesehen, dass die Antriebseinrichtung ein separat von dem Scharniergehäuse ausgebildetes, zusätzlich zu dem Scharniergehäuse vorgesehenes und in Längserstreckungsrichtung des Scharniergehäuses zumindest teilweise, insbesondere zumindest überwiegend oder vollständig, auf das Scharniergehäuse folgendes Antriebsgehäuse umfasst, in welchem der Elektromotor zumindest teilweise, insbesondere zumindest überwiegend oder vollständig, aufgenommen ist. Die Antriebseinrichtung umfasst darüber hinaus erfindungsgemäß eine zumindest teilweise, insbesondere zumindest überwiegend oder vollständig, in dem Scharniergehäuse aufgenommene Gewindespindel, welche mittels des Elektromotors antreibbar und dadurch um eine Drehachse relativ zu dem Scharniergehäuse sowie vorzugsweise relativ zu dem Antriebsgehäuse drehbar ist.

Erfindungsgemäß umfasst die Antriebseinrichtung ferner wenigstens ein mit der Gewindespindel verschraubtes, insbesondere auf die Gewindespindel aufgeschraubtes, Schraubelement, welches beispielsweise als eine Mutter ausgebildet ist. Das Schraubelement ist gegen eine Drehung um die Drehachse relativ zu dem Scharniergehäuse sowie vorzugsweise relativ zu dem Antriebsgehäuse gesichert, sodass durch eine um die Drehachse erfolgende Relativdrehung zwischen der Gewindespindel und dem Schraubelement eine translatorische Bewegung des Schraubelements relativ zu dem Scharniergehäuse bewirkbar ist, wodurch der Schwenkarm mittels des Schraubelements relativ zu dem Scharniergehäuse verschwenkbar ist. Wird beispielsweise die Gewindespindel in eine erste Drehrichtung um die Drehachse relativ zu dem Scharniergehäuse gedreht, so wird beispielsweise dadurch das Schraubelement in eine erste Richtung relativ zu dem Scharniergehäuse translatorisch bewegt. Dadurch wird beispielsweise der Schwenkarm in eine erste Schwenkrichtung relativ zu dem Scharniergehäuse verschwenkt. Wird beispielsweise die Gewindespindel mittels des Elektromotors in eine der ersten Drehrichtung entgegengesetzte zweite Drehrichtung um die Drehachse relativ zu dem Scharniergehäuse gedreht, so wird dadurch beispielsweise das Schraubelement in eine der ersten Richtung entgegengesetzte zweite Richtung relativ zu dem Scharniergehäuse translatorisch bewegt. Dadurch wird beispielsweise der Schwenkarm in eine der ersten Schwenkrichtung entgegengesetzte zweite Schwenkrichtung relativ zu dem Scharniergehäuse verschwenkt.

Zur Erfindung gehört beispielsweise auch ein Haushaltsgerät, welches ein Gerätegehäuse und eine verschwenkbar an dem Gerätegehäuse gehaltene Gerätetür umfasst, welche beispielsweise zwischen einer Schließstellung und wenigstens einer Offenstellung relativ zu dem Gerätegehäuse verschwenkbar ist. Das Haushaltsgerät umfasst dabei ferner wenigstens ein erfindungsgemäßes Scharnier. Dabei ist beispielsweise zumindest das Scharniergehäuse an dem Gerätegehäuse befestigt, und der Schwenkarm ist beispielsweise mit der Gerätetür verbunden. Wird somit der Schwenkarm relativ zu dem Scharniergehäuse verschwenkt, so wird dadurch ein Verschwenken der Gerätetür relativ zu dem Gerätegehäuse bewirkt. Beispielsweise durch Verschwenken des Schwenkarms in die erste Schwenkrichtung kann die Gerätetür zumindest teilweise, insbesondere zumindest überwiegend oder vollständig, von dem Gerätegehäuse weg bewegt und dadurch beispielsweise aus der Schließstellung in die Offenstellung bewegt werden. Durch Verschwenken des Schwenkarms in die erste Schwenkrichtung kann beispielsweise die Gerätetür aus der Offenstellung in die Schließstellung bewegt werden. Dadurch ist eine besonders komfortable Bedienung beziehungsweise Handhabung des Haushaltsgeräts darstellbar.

Da der Elektromotor zumindest teilweise in dem Antriebsgehäuse aufgenommen sowie vorzugsweise zumindest mittelbar, insbesondere direkt, an den Antriebsgehäuse gehalten ist, bilden beispielsweise der Elektromotor und das Antriebsgehäuse ein erstes Modulteil beziehungsweise das Antriebsgehäuse und der Elektromotor sind Bestandteile eines ersten Modulteils. Die Gewindespindel und das Schraubelement sind zumindest mittelbar an dem Scharniergehäuse gehalten, wobei das Schraubelement zumindest teilweise, insbesondere zumindest überwiegend oder vollständig, in dem Scharniergehäuse angeordnet sein kann. Da ferner der Schwenkarm an dem Scharniergehäuse gehalten ist, bilden das Scharniergehäuse, die Gewindespindel, das Schraubelement und der Schwenkarm ein zweites Modulteil beziehungsweise das Scharniergehäuse, die Gewindespindel, das Schraubelement und der Schwenkarm sind Bestandteile eines zweiten Modulteils. Die Modulteile können beispielsweise unabhängig voneinander hergestellt beziehungsweise vormontiert und/oder gehandhabt werden.

Das jeweilige Modulteil bildet eine für sich betrachtet zusammengebaute beziehungsweise vormontierte Baueinheit, welche insbesondere unabhängig von der jeweils anderen Baueinheit gehandhabt und insbesondere an dem Gerätegehäuse montiert werden kann. Somit ist es beispielsweise möglich, zunächst das erste Modulteil unabhängig von dem zweiten Modulteil relativ zu dem Gerätegehäuse zu bewegen beziehungsweise zu handhaben und insbesondere an dem Gerätegehäuse zu montieren, insbesondere während das erste Modulteil von dem zweiten Modulteil gelöst ist. Nachdem das erste Modulteil an dem Gerätegehäuse montiert wurde, kann beispielsweise das zweite Modulteil unabhängig von dem ersten Modulteil und insbesondere in vom ersten Modulteil gelösten Zustand bewegt und gehandhabt und somit insbesondere relativ zum Gerätegehäuse bewegt sowie insbesondere an dem Gerätegehäuse montiert werden. Im Rahmen der Montage des zweiten Modulteils an dem Gerätegehäuse werden beispielsweise die Modulteile zusammengesetzt beziehungsweise zusammengebaut, wodurch beispielsweise der Elektromotor zumindest mittelbar, insbesondere direkt, mit der Gewindespindel gekoppelt wird. In zusammengesetztem beziehungsweise zusammengebautem Zustand der Modulteile kann der Elektromotor die Gewindespindel antreiben und dadurch um die Drehachse relativ zu dem Scharniergehäuse und insbesondere relativ zu dem Antriebsgehäuse drehen, um dadurch den Schwenkarm zu verschwenken.

Das erfindungsgemäße Scharnier kann somit einen modularen Aufbau aufweisen, welcher eine besonders einfache Montage des Scharniers insgesamt ermöglicht. Da die Modulteile unabhängig voneinander gehandhabt werden können, und da das jeweilige Modulteil für sich betrachtet geringere Außenabmessungen als das Scharnier insgesamt in einem Zustand aufweist, in welchem die Modulteile zusammengesetzt beziehungsweise zusammengebaut sind, kann das jeweilige Modulteil in von dem jeweils anderen Modulteil getrenntem Zustand besonders einfach gehandhabt und auch bei engen Platzverhältnissen einfach und somit zeit- und kostengünstig montiert werden.

Eine besonders einfache Montage des Scharniers ist insbesondere dadurch realisierbar, dass sich das Antriebsgehäuse in vollständig hergestellten Zustand des Scharniers, das heißt dann, wenn die Modulteil zusammengesetzt beziehungsweise zusammengebaut sind, in Längserstreckungsrichtung des Scharniergehäuses an dieses anschließt. Dadurch kann der Bauraumbedarf des Scharniers in eine schräg oder senkrecht zur Längserstreckungsrichtung des Scharniergehäuses verlaufende Richtung besonders gering gehalten werden. Mit anderen Worten kann eine Bauhöhe des Scharniers besonders gering gehalten werden, sodass das Scharnier auch bei engen Platzverhältnissen besonders gut untergebracht beziehungsweise montiert werden kann. Die Längserstreckungsrichtung des Scharniergehäuses fällt insbesondere mit einer mit der ersten und mit der zweiten Richtung zusammenfallenden Bewegungsrichtung zusammen, entlang welcher das Schraubelement durch Drehen der Gewindespindel relativ zu dem Scharniergehäuse bewegt werden kann.

Der Erfindung liegt die Erkenntnis zugrunde, dass das Scharnier in einem Zustand, in welchem die Modulteile zusammengesetzt sind, aus platzgründen gegebenenfalls nicht montiert werden kann. Ein weiteres Problem ist, dass eine übliche Montagereihenfolge vorsieht, das Scharnier an der Gerätetür immer erst zum Schluss zu montieren. Somit herrschen bei der Montage des Scharniers bereits sehr enge Platzverhältnisse, sodass das auch als Aktuator bezeichnete Scharnier nicht mehr oder nur sehr umständlich montiert werden kann. Diese Probleme und Nachteile können nun jedoch durch den modularen Aufbau des erfindungsgemäßen Scharniers vermieden werden. Das zweite Modulteil umfasst vorzugsweise kraftführende Komponenten wie die Gewindespindel, das Schraubelement sowie beispielsweise wenigstens ein oder mehrere Axiallager und/oder wenigstens ein oder mehrere Radiallager und/oder wenigstens einen Stößel. Die Gewindespindel ist beispielsweise über das wenigstens eine Axiallager in axialer Richtung der Gewindespindel an dem Scharniergehäuse gelagert. Alternativ oder zusätzlich ist beispielsweise die Gewindespindel über das wenigstens eine Radiallager in radialer Richtung der Gewindespindel an dem Scharniergehäuse gelagert. Über den genannten Stößel erfolgt beispielsweise eine Übertragung von Kräften von dem Schraubelement auf den Schwenkarm, sodass beispielsweise der Schwenkarm über den Stößel mittels des Schraubelements dadurch relativ zu dem Scharniergehäuse verschwenkbar ist, dass das Schraubelement und mit diesem beispielsweise der Stößel in jeweilige Richtung relativ zu dem Scharniergehäuse translatorisch bewegt werden.

Der Elektromotor kann beispielsweise über das Antriebsgehäuse an dem Gerätegehäuse befestigt beziehungsweise montiert werden. Insbesondere kann beispielsweise der Elektromotor über das Antriebsgehäuse auf beziehungsweise an einer Bodenwanne des Gerätegehäuses montiert werden. Das Antriebsgehäuse fungiert somit als Motorhalter, welcher einfach auch als Halter bezeichnet wird.

Insbesondere ist es denkbar, zunächst das erste Modulteil und somit den Elektromotor und das Antriebsgehäuse unabhängig und vom zweiten Modulteil gelösten Zustand an dem Gerätegehäuse, insbesondere an der Bodenwanne, zu montieren. Hierzu wird beispielsweise zunächst das erste Modulteil unabhängig von dem zweiten Modulteil und insbesondere in vom zweiten Modulteil gelöstem Zustand gehandhabt und insbesondere relativ zu dem zweiten Modulteil und relativ zu dem Gerätegehäuse bewegt und an dem Gerätegehäuse montiert. Daran anschließend wird beispielsweise das zweite Modulteil unabhängig von dem ersten Modulteil und in von dem ersten Modulteil gelöstem Zustand gehandhabt und dabei relativ zu dem ersten Modulteil und relativ zu dem Gerätegehäuse bewegt, insbesondere während das erste Modulteil bereits an dem Gerätegehäuse montiert ist. Das zweite Modulteil wird dann beispielsweise zumindest mittelbar, insbesondere direkt, an dem Gerätegehäuse montiert und dabei mit dem bereits am Gerätegehäuse montierten ersten Modulteil zusammengesetzt beziehungsweise zusammengebaut, wodurch beispielsweise die Gewindespindel mit dem Elektromotor gekoppelt wird. Die Modulteile können somit unabhängig voneinander gehandhabt und an dem Gerätegehäuse montiert werden. Insbesondere können die Modulteile in voneinander gelöstem beziehungsweise getrenntem Zustand gehandhabt und an dem Gerätegehäuse montiert werden, sodass das Scharnier insgesamt einfach und zeit- und kostengünstig montiert werden kann.

Nachdem beispielsweise das erste Modulteil an dem Gerätegehäuse montiert wurde, können das zweite Modulteil und somit das Scharniergehäuse, die Gewindespindel, das Schraubelement und der Scharnierarm von einer Vorderseite des Gerätegehäuses her durch eine Frontblende in das Gerätegehäuse zumindest teilweise gesteckt werden, und dabei kann die Gewindespindel zumindest mittelbar mit dem Elektromotor verbunden beziehungsweise gekoppelt werden. Insbesondere erfolgt dabei eine zumindest mittelbare drehfeste Kopplung beziehungsweise Verbindung der Gewindespindel mit dem Elektromotor, insbesondere mit einem Rotor des Elektromotors. Der Elektromotor ist beispielsweise als Drehmotor ausgebildet und umfasst einen Stator und einen Rotor, welcher von dem Stator antreibbar und dadurch um eine Drehachse relativ zu dem Stator drehbar ist. Der Elektromotor kann beispielsweise über den Rotor Drehmomente bereitstellen, mittels welchem die Gewindespindel gedreht werden kann.

In zusammengebautem beziehungsweise zusammengesetztem Zustand der Modulteile ist beispielsweise die Gewindespindel formschlüssig mit dem Rotor gekoppelt. Insbesondere ist bei dem Scharnier beispielsweise die Gewindespindel über eine Zahnverbindung, insbesondere über eine Vielzahnverbindung, mit dem Elektromotor, insbesondere mit dem Rotor, verbunden, insbesondere drehfest verbunden. Das Antriebsgehäuse und somit der Elektromotor sind beispielsweise über den Halter an dem Gerätegehäuse befestigt beziehungsweise befestigbar. Mit anderen Worten umfasst beispielsweise das erste Modulteil den Halter, über welchen der Elektromotor an dem Gerätegehäuse befestigbar ist. Der Halter ist dabei vorzugsweise zumindest in einem Teilbereich trichterförmig ausgebildet, sodass er beispielsweise das Scharniergehäuse führt und zentriert, wenn das Scharniergehäuse zumindest teilweise in das Antriebsgehäuse hineingeschoben beziehungsweise eingesteckt wird. Durch diese Zentrierung können beispielsweise jeweilige, insbesondere als Kerbverzahnungen ausgebildete Verzahnungen des Rotors und der Gewindespindel relativ zueinander zentriert beziehungsweise ausgerichtet werden. Die Verzahnungen sind beispielsweise Steckverzahnungen, welche, insbesondere entlang der Bewegungsrichtung, ineinandergesteckt werden können, um dadurch die Gewindespindel formschlüssig mit dem Rotor zu verbinden. Dieses Verbinden wird durch den trichterförmigen Halter unterstützt.

Vorzugsweise ist das Scharniergehäuse direkt beziehungsweise unmittelbar an dem Antriebsgehäuse abgestützt, sodass beispielsweise das Scharniergehäuse das Antriebsgehäuse direkt beziehungsweise unmittelbar berührt. Hierdurch kann beispielsweise ein Stützmoment des Elektromotors von dem Elektromotor auf das Antriebsgehäuse und von dem Antriebsgehäuse direkt in das Scharniergehäuse geleitet werden, sodass der Elektromotor besonders vorteilhaft gegen eine unerwünschte Drehung relativ zu dem Antriebsgehäuse abgestützt werden kann, insbesondere dann, wenn die Gewindespindel mittels des Elektromotors angetrieben wird.

Durch den modularen Aufbau des erfindungsgemäßen Scharniers kann die übliche Montagereihenfolge beibehalten werden. Ferner können überstehende Bauteile des Scharniers vermieden werden. Ein weiterer Vorteil ist, dass der eine potentielle Geräuschquelle darstellende Elektromotor in Längserstreckungsrichtung des Scharniergehäuses besonders weit hinten in dem Gerätegehäuse angeordnet werden kann, sodass eine übermäßige Geräuschentwicklung vermieden werden kann. Ferner kann dadurch der Elektromotor an einer solchen Stelle angeordnet werden, an welcher der Elektromotor besonders vorteilhaft körperschallisoliert werden kann. Im Vergleich zu herkömmlichen Scharnieren sitzt die Antriebseinrichtung weiter unten, wodurch insbesondere dann eine auf die Antriebseinrichtung wirkende Temperaturbelastung besonders gering gehalten werden kann, wenn das Haushaltsgerät als Backofen oder anderweitiges Gargerät ausgebildet ist. Außerdem kann eine besonders vorteilhafte Zugänglichkeit zu dem Scharnier insbesondere in einem Service- beziehungsweise Reparaturfall gewährleistet werden.

Das zuvor genannte Haushaltsgerät ist beispielsweise ein Gargerät wie insbesondere ein Herd, insbesondere ein Elektroherd oder ein Gasherd. Insbesondere kann es sich bei dem Haushaltsgerät um einen Backofen handeln. Das Scharnier kann jedoch auch für andere Haushaltsgeräte ohne weiteres verwendet werden.

Unter dem Merkmal, dass das Antriebsgehäuse separat von dem Scharniergehäuse ausgebildet und zusätzlich dazu vorgesehen ist, kann insbesondere verstanden werden, dass das Scharniergehäuse und das Antriebsgehäuse zwei separat voneinander ausgebildete und miteinander verbundene beziehungsweise verbindbare Komponenten sind. Ferner ist unter dem Merkmal, dass das Antriebsgehäuse in Längserstreckungsrichtung des Scharniergehäuses zumindest teilweise auf das Scharniergehäuse folgt, zu verstehen, dass sich das Antriebsgehäuse in Längserstreckungsrichtung des Scharniergehäuses zumindest teilweise an das Scharniergehäuse anschließt, sodass das Antriebsgehäuse zumindest teilweise, insbesondere zumindest überwiegend oder vollständig, außerhalb des Scharniergehäuses angeordnet ist, insbesondere bezogen auf die Längserstreckungsrichtung des Scharniergehäuses.

Das Antriebsgehäuse und/oder der Elektromotor ist entlang der Drehachse zum Schwenkarm hin zumindest teilweise, insbesondere zumindest überwiegend oder vollständig, durch das Scharniergehäuse überdeckt. Dies bedeutet, dass das Antriebsgehäuse und der Elektromotor in eine senkrecht zur Drehachse verlaufende Richtung nicht etwa vollständig versetzt zu dem Scharniergehäuse angeordnet sind, sondern das Antriebsgehäuse und der Elektromotor schließen sich sozusagen in Verlängerung des Scharniergehäuses an dieses an, insbesondere auf einer dem Schwenkarm gegenüberliegenden Seite des Scharniergehäuses. Hierdurch kann das Scharnier besonders einfach montiert werden.

Um die Modulteile besonders einfach unabhängig voneinander handhaben sowie zusammensetzten zu können, ist es vorgesehen, dass ein Längenbereich der Gewindespindel aus dem Scharniergehäuse herausragt und in dem Antriebsgehäuse aufgenommen ist. Insbesondere ist die Gewindespindel über den Längenbereich mit dem Elektromotor, insbesondere mit dem Rotor, gekoppelt, insbesondere drehfest verbunden.

Alternativ oder zusätzlich ist es vorgesehen, dass das Scharniergehäuse auch als erstes Gehäuse bezeichnet wird beziehungsweise ein erstes Gehäuse des Scharniers ist, wobei das Antriebsgehäuse ein zweites Gehäuse des Scharniers ist beziehungsweise auch als zweites Gehäuse bezeichnet wird, und wobei ein Längenbereich eines der Gehäuse in dem jeweils anderen Gehäuse aufgenommen ist. Hierdurch können beispielsweise die Modulteile dadurch auf besonders einfache Weise zusammengesetzt werden, dass der Längenbereich des einen Gehäuses, insbesondere entlang der Drehachse, in das jeweils andere Gehäuse eingesteckt wird. Hierbei fungiert beispielsweise der trichterförmige Halter als Führung, um das eine Gehäuse zu führen, wenn dessen Längenbereich in das jeweils andere Gehäuse eingesteckt wird.

In vorteilhafter Ausgestaltung der Erfindung ist die Gewindespindel entlang der Drehachse zumindest überwiegend, insbesondere vollständig, in dem Scharniergehäuse aufgenommen. Dadurch kann das zweite Modulteil besonders einfach gehandhabt und somit zeit- und kostengünstig montiert werden.

Um eine besondere einfache Montierbarkeit zu realisieren, schließen sich der Elektromotor und das Antriebsgehäuse an einem dem Schwenkarm gegenüberliegenden Ende des Scharniergehäuses an dieses an.

Eine weitere Ausführungsform zeichnet sich dadurch aus, dass die Gewindespindel über eine Steckverbindung, insbesondere reversibel lösbar, drehfest mit dem Elektromotor, insbesondere mit dem Rotor, verbunden ist. Auf diese Weise können die Modulteile beispielsweise dadurch auf besonders einfache Weise zusammengebaut beziehungsweise zusammengesetzt werden, dass die Modulteile, insbesondere die Gewindespindel und der Rotor, zusammengesteckt beziehungsweise ineinandergesteckt werden, insbesondere indem die Gewindespindel entlang der Drehachse relativ zu dem Rotor bewegt und beispielsweise in das Antriebsgehäuse eingesteckt wird.

In weiterer Ausgestaltung der Erfindung ist das Antriebsgehäuse, insbesondere reversibel lösbar, mit dem Scharniergehäuse verbunden. Dadurch können die Modulteile besonders einfach zusammengebaut beziehungsweise zusammengesetzt und wieder voneinander gelöst werden, sodass das Scharnier insgesamt auf einfache Weise an dem Gerätegehäuse montiert und von dem Gerätegehäuse demontiert werden kann.

In weiterer Ausgestaltung der Erfindung umfasst die Antriebseinrichtung ein Getriebe welches eine von 1 unterschiedliche Übersetzung aufweist und zumindest teilweise, insbesondere zumindest überwiegend oder vollständig, in dem Antriebsgehäuse aufgenommen ist. Das Getriebe ist dabei vorzugsweise zumindest mittelbar, insbesondere direkt, an dem Antriebsgehäuse gehalten. Das Getriebe ist dabei vorzugsweise ebenfalls Bestandteil des zuvor genannten ersten Modulteils, sodass das Getriebe auf einfache Weise montiert werden kann. Dabei ist die Gewindespindel über das Getriebe von dem Elektromotor antreibbar. Durch Verwendung des Getriebes kann der Elektromotor besonders gewichts- und bauraumgünstig ausgestaltet werden, sodass das Gewicht und der Bauraumbedarf des Scharniers insgesamt besonders gering gehalten werden kann. Dadurch kann das Scharnier besonders einfach und somit zeit- und kostengünstig montiert werden.

Schließlich hat es sich als besonders vorteilhaft gezeigt, wenn das Getriebe entlang der Drehachse zumindest überwiegend, insbesondere vollständig, in dem Antriebsgehäuse aufgenommen ist. Dadurch kann eine besonders kompakte Bauweise realisiert werden, sodass das Scharnier besonders einfach montiert werden kann.

Weitere Vorteile, Merkmale und Einzelheiten der Erfindung ergeben sich aus der nachfolgenden Beschreibung eines bevorzugten Ausführungsbeispiels sowie anhand der Zeichnung. Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar. Der Rahmen der Erfindung wird durch die Ansprüche definiert.

Die Zeichnung zeigt in:
- Fig. 1: eine schematische und perspektivische sowie teilweise geschnittene Explosionsansicht eines erfindungsgemäßen Scharniers; und
- Fig. 2: eine schematische und teilweise geschnittene Explosionsseitenansicht des Scharniers.

In den Fig. sind gleiche oder funktionsgleiche Elemente mit gleichen Bezugszeichen versehen.

Fig. 1 und 2 zeigen jeweils in einer schematischen Explosionsansicht ein Scharnier 10 für ein Haushaltsgerät. Das Scharnier 10 umfasst ein Scharniergehäuse 12, welches in Fig. 2 transparent dargestellt ist. Außerdem umfasst das Scharnier 10 einen Schwenkarm 14, welcher beispielsweise an einem ersten Ende 16 des Scharniergehäuses 12 angeordnet und dabei an dem Ende 16 des Scharnierarms an dem Scharniergehäuse gehalten ist. Dies bedeutet, dass der Schwenkarm 14 um eine durch einen Bolzen 18 definierte Schwenkachse relativ zu dem Scharniergehäuse 12 verschwenkt, das heißt rotatorisch bewegt werden kann, während der Schwenkarm 14, welcher auch als Scharnierarm bezeichnet wird, an dem Scharniergehäuse 12 gehalten ist. Dabei ist der Schwenkarm 14 zumindest über den Bolzen 18 verschwenkbar an dem Scharniergehäuse 12 gehalten. Das Scharnier 10 umfasst ferner eine auch als Aktor bezeichnete Antriebseinrichtung 20, welche einen beispielsweise als Drehmotor ausgebildeten Elektromotor 22 aufweist. Mittels des Elektromotors 22 kann der Schwenkarm 14 um die Schwenkachse relativ zu dem Scharniergehäuse 12 verschwenkt werden.

Der Schwenkarm 14 ist beispielsweise zwischen wenigstens einer ersten Stellung und wenigstens einer zweiten Stellung relativ zu dem Scharniergehäuse 12 verschwenkbar. Die durch den Bolzen 18 definierte Schwenkachse ist in Fig. 2 mit 24 bezeichnet. Das Scharnier 10 umfasst ferner einen besonders gut aus Fig. 2 erkennbaren Wagen 26. Der Wagen 26 ist an dem Scharniergehäuse 12 relativ zu dem Scharniergehäuse 12 translatorisch bewegbar gelagert und dabei insbesondere zumindest teilweise, insbesondere zumindest überwiegend oder vollständig, in dem Scharniergehäuse 12 angeordnet beziehungsweise aufgenommen. Mit anderen Worten ist der Wagen 26 längsverschiebbar an dem Scharniergehäuse 12 gelagert. In Fig. 2 veranschaulicht ein Pfeil 28 eine erste Richtung, in welche der Wagen 26 relativ zu dem Scharniergehäuse 12 translatorisch bewegbar ist. Ferner veranschaulicht ein Pfeil 30 eine der ersten Richtung entgegengesetzte zweite Richtung, in welcher der Wagen 26 relativ zu dem Scharniergehäuse 12 translatorisch bewegbar ist.

Ferner ist durch einen Pfeil 32 eine erste Schwenkrichtung veranschaulicht, in die der Schwenkarm 14 um die Schwenkachse 24 relativ zu dem Scharniergehäuse 12 verschwenkbar ist. Des Weiteren veranschaulicht in Fig. 2 ein Pfeil 34 eine der ersten Schwenkrichtung entgegengesetzte zweite Schwenkrichtung, in welche der Schwenkarm 14 um die Schwenkachse 24 relativ zu dem Schwenkgehäuse 12 verschwenkt werden kann. Der Wagen 26 ist zumindest mittelbar, insbesondere direkt, mit dem Schwenkarm 14 gekoppelt, sodass der Schwenkarm 14 in die erste Schwenkrichtung verschwenkt wird, wenn der Wagen 26 in die erste Richtung bewegt wird. Wird der Wagen 26 in die zweite Richtung bewegt, so wird der Schwenkarm 14 dadurch in die zweite Schwenkrichtung verschwenkt. Der Elektromotor 22 umfasst einen in den Fig. nicht näher erkennbaren Stator, und einen Rotor, welcher von dem Stator antreibbar und dadurch um eine Drehachse 36 relativ zu dem Stator und insbesondere relativ zu dem Scharniergehäuse 12 drehbar ist. Der Rotor kann dabei um die Drehachse 36 in eine erste Drehrichtung und in eine der ersten Drehrichtung entgegengesetzte zweite Drehrichtung gedreht werden.

Das genannte Haushaltsgerät umfasst ein Gerätegehäuse und eine Gerätetür, welche einfach als Tür bezeichnet wird. Die Tür ist dabei zumindest mittelbar, insbesondere direkt, verschwenkbar an dem Gerätegehäuse gehalten und kann somit zwischen einer Schließstellung und wenigstens einer Offenstellung relativ zu dem Gerätegehäuse verschwenkt werden. Dabei ist beispielsweise das Scharniergehäuse 12 zumindest mittelbar, insbesondere direkt, an dem Gerätegehäuse halten beziehungsweise befestigt, während beispielsweise der Schwenkarm 14 zumindest mittelbar, insbesondere direkt, mit der Gerätetür verbunden ist. Wird somit beispielsweise der Schwenkarm 14 in die erste Schwenkrichtung bewegt, so kann dadurch die Gerätetür aus der Schließstellung in die Offenstellung bewegt werden. Wird beispielsweise der Schwenkarm 14 in die zweite Schwenkrichtung verschwenkt, so wird dadurch beispielsweise die Tür aus der Offenstellung in die Schließstellung bewegt. Das Bewegen der Tür aus der Schließstellung in die Offenstellung wird auch als Öffnen der Tür bezeichnet, wobei das Bewegen der Tür aus der Offenstellung in die Schließstellung auch als Schließen der Tür bezeichnet wird.

Um nun das Scharnier 10 besonders einfach und somit zeit- und kostengünstig, insbesondere an dem Gerätegehäuse, montieren zu können, umfasst die Antriebseinrichtung 20 ein separat von dem Scharniergehäuse 12 ausgebildetes und zusätzlich zu dem Scharniergehäuse 12 vorgesehenes Antriebsgehäuse 38, welches beispielsweise als Halter fungiert. Der Halter wird auch als Motorhalter bezeichnet. Wie besonders gut aus Fig. 1 und 2 erkennbar ist, folgt das Antriebsgehäuse 38 in Längserstreckungsrichtung des Scharniergehäuses 12 zumindest teilweise, insbesondere zumindest überwiegend oder vollständig, auf das Scharniergehäuse 12, wobei der Elektromotor 22 zumindest teilweise, insbesondere zumindest überwiegend oder vollständig, in dem Antriebsgehäuse 38 angeordnet beziehungsweise aufgenommen ist. In Fig. 1 und 2 ist die Längserstreckungsrichtung des Scharniergehäuses 12 durch einen Doppelpfeil 40 veranschaulicht, wobei beispielsweise die Längserstreckungsrichtung des Scharniergehäuses 12 mit der Drehachse 36 zusammenfällt beziehungsweise entlang der Drehachse 36 verläuft. Die Antriebseinrichtung 20 umfasst darüber hinaus eine zumindest teilweise, insbesondere zumindest überwiegend, in dem Scharniergehäuse 12 aufgenommene Gewindespindel 42, welche mittels des Elektromotors 22, insbesondere mittels des Rotors, antreibbar und dadurch um eine Spindeldrehachse relativ zu dem Scharniergehäuse 12 drehbar ist. Bei dem in den Fig. veranschaulichten Ausführungsbeispiel fällt die Spindeldrehachse mit der Drehachse 36 zusammen, sodass die Gewindespindel 42 um die Drehachse 36 relativ zu dem Scharniergehäuse 12 drehbar ist. Somit ist die Gewindespindel 42 koaxial zum Elektromotor 22, insbesondere zu dessen Rotor, angeordnet. Die Gewindespindel 42 kann somit über den Rotor von dem Stator angetrieben werden. Somit können der Rotor und über diesen die Gewindespindel 42 um die Drehachse 36 in einer erste Drehrichtung und in eine der ersten Drehrichtung entgegengesetzte zweite Drehrichtung relativ zu dem Scharniergehäuse 12 und insbesondere relativ zu dem Antriebsgehäuse 38 gedreht werden.

Die Antriebseinrichtung 20 umfasst darüber hinaus ein zumindest teilweise, insbesondere zumindest überwiegend oder vollständig, in dem Scharniergehäuse 12 aufgenommenes und mit der Gewindespindel 42 verschraubtes Schraubelement in Form einer Spindelmutter 44, welche gegen eine Drehung um die Drehachse 36 relativ zu dem Scharniergehäuse 12 und insbesondere relativ zu dem Antriebsgehäuse 38 gesichert ist. Somit ist durch eine um die Drehachse 36 erfolgende Relativdrehung zwischen der Gewindespindel 42 und der Spindelmutter 44 eine translatorische Bewegung der Spindelmutter 44 relativ zu dem Scharniergehäuse 12 bewirkbar, wodurch der Schwenkarm 14 mittels der Spindelmutter 44 relativ zu dem Scharniergehäuse 12 verschwenkbar ist.

Die Spindelmutter 44 weist beispielsweise ein erstes Gewinde in Form eines Außengewindes auf. Die Spindelmutter 44 weist beispielsweise ein zweites Gewinde in Form eines mit dem Außengewinde korrespondierenden Innengewindes auf. Die Spindelmutter 44 ist dabei über die Gewinde mit der Gewindespindel 42 verschraubt und insbesondere auf die Gewindespindel 42 aufgeschraubt. Wird beispielsweise die Gewindespindel 42 in die erste Drehrichtung um die Drehachse 36 relativ zu dem Scharniergehäuse 12 gedreht, so wird dadurch die Spindelmutter 44 translatorisch relativ zu dem Scharniergehäuse 12 in die durch den Pfeil 28 veranschaulichte erste Richtung bewegt. Wird die Gewindespindel 42 beispielsweise in die zweite Drehrichtung gedreht, so wird dadurch beispielsweise die Spindelmutter 44 in die durch den Pfeil 30 veranschaulichte zweite Richtung relativ zu dem Scharniergehäuse 12 translatorisch bewegt.

Die Spindelmutter 44 ist beispielsweise zumindest mittelbar, insbesondere direkt, mit dem Wagen 26 verbunden. Wird somit die Spindelmutter 44 in die erste Richtung bewegt, so wird dadurch der Wagen 26 in die erste Richtung bewegt. Wird demzufolge die Spindelmutter 44 in die zweite Richtung bewegt, so wird dadurch beispielsweise der Wagen 26 in die zweite Richtung bewegt. Insbesondere ist beispielsweise die Spindelmutter 44 über ein Koppelelement 46 mit dem Wagen 26 gekoppelt beziehungsweise verbunden, wobei das Koppelelement beispielsweise als Blech, insbesondere als Betätigungsblech, ausgebildet und wie die Spindelmutter 44 und der Wagen 26 entlang einer mit der ersten Richtung und mit der zweiten Richtung zusammenfallenden Bewegungsrichtung relativ zu dem Scharniergehäuse 12 und relativ zu dem Antriebsgehäuse 38 translatorisch bewegbar ist.

Darüber hinaus umfasst das Scharnier 10 beispielsweise eine Feder 48, welcher einerseits zumindest mittelbar, insbesondere direkt, mit dem Wagen 26 und andererseits, zumindest mittelbar, insbesondere direkt, mit dem Scharniergehäuse 12 gekoppelt beziehungsweise verbunden ist. Beispielsweise ist die erste Stellung des Schwenkarms 14 in Fig. 1 und 2 gezeigt. Wird der Schwenkarm 14 in die erste Schwenkrichtung verschwenkt, wodurch der Schwenkarm 14 beispielsweise aus der ersten Stellung in die zweite Stellung bewegt wird, so wird dadurch die Feder 48 gespannt. Durch Verschwenken des Schwenkarms 14 in die erste Schwenkrichtung wird beispielsweise die Tür geöffnet. Durch das Spannen der Feder 48 stellt diese eine Federkraft bereit, die über den Wagen 26 auf den Schwenkarm 14 und über diesen auf die Tür wirkt. Aus dieser Federkraft resultiert beispielsweise ein erstes Drehmoment, welches um die Schwenkachse 24 in die zweite Schwenkrichtung wirkt. Das erste Drehmoment wird auch als Schließmoment bezeichnet, da es zum Schließen der Tür genutzt wird beziehungsweise da die Tür mittels des Schließmoments in die Schließstellung bewegbar ist. Bezogen auf die Bildebene in Fig. 2 wirkt das Schließmoment gegen den Uhrzeigersinn.

Zumindest in der Offenstellung bewirkt die Gewichtskraft der Tür ein zweites Drehmoment, welches um die Schwenkachse 24 in die der zweiten Schwenkrichtung entgegengesetzte, erste Schwenkrichtung wirkt und auch als Öffnungsmoment bezeichnet wird, da die Tür mittels des Öffnungsmoments in die Offenstellung bewegbar ist. Das Öffnungsmoment ist dem Schließmoment entgegengesetzt.

Wird die Tür aus der Offenstellung in Richtung der Schließstellung bewegt, sodass der Schwenkarm 14 aus der zweiten Stellung in Richtung der ersten Stellung bewegt wird, so wird das Schließmoment ab einer von der Schließstellung und der Offenstellung unterschiedlichen und zu einem Schwenkbereich, in welchem der Schwenkarm 14 und die Tür verschwenkbar sind gehörenden ersten Zwischenstellung größer als das Öffnungsmoment, sodass die Tür ab der ersten Zwischenstellung mittels des Schließmoments beziehungsweise mittels der Federkraft vollends in die Schließstellung bewegt, insbesondere gezogen, wird. Wird die Tür aus der Schließstellung in Richtung der Offenstellung bewegt, sodass der Schwenkarm 14 aus der ersten Stellung in Richtung der zweiten Stellung bewegt wird, so wird das Öffnungsmoment ab einer von der Schließstellung und von der Offenstellung beziehungsweise der ersten Stellung und der zweiten Stellung unterschiedlichen und zu dem Schwenkbereich gehörenden zweiten Zwischenstellung größer als das Schließmoment, sodass die Tür ab der zweiten Zwischenstellung mittels des Öffnungsmoments beziehungsweise mittels der Gewichtskraft und somit schwerkraftbedingt vollends in die Offenstellung bewegt wird. Beispielsweise unterscheiden sich die Zwischenstellungen voneinander.

Die Antriebseinrichtung umfasst ferner ein Getriebe 50, welches eine von 1 unterschiedliche Übersetzung aufweist und zumindest teilweise, insbesondere zumindest überwiegend oder vollständig, in dem Antriebsgehäuse 38 aufgenommen ist. Dabei ist die Gewindespindel 42 über das Getriebe 50 von dem Elektromotor 22, insbesondere von dem Rotor, antreibbar. Der Elektromotor 22 und das Getriebe 50 sind jeweils zumindest mittelbar, insbesondere direkt, an dem Antriebsgehäuse gehalten. Ferner sind die Gewindespindel 42, die Spindelmutter 44, der Wagen 26, der "Schwenkarm 14, die Feder 48 und das Koppelelement 46 jeweils zumindest mittelbar an dem Scharniergehäuse 12 gehalten. Somit bilden beispielsweise das Antriebsgehäuse 38, der Elektromotor 22 und das Getriebe 50 ein erstes Modulteil 52.

Das Scharniergehäuse 12, der Schwenkarm 14, der Wagen 26, die Gewindespindel 42, die Spindelmutter 44, das Koppelelement 46 und die Feder 48 bilden beispielsweise ein zweites Modulteil 54, wobei die Modulteile 52 und 54 jeweilige, für sich betrachtet zusammenhängende beziehungsweise zusammengebaute Baueinheiten sind. Das jeweilige Modulteil 52 beziehungsweise 54 kann unabhängig vom jeweils anderen Modulteil 54 beziehungsweise 52 gehandhabt und bewegt werden, sodass das jeweilige Modulteil 52 beziehungsweise 54 relativ zum jeweils anderen Modulteil 54 beziehungsweise 52 bewegt werden kann. Insbesondere können die Modulteile 52 und 54 relativ zueinander und unabhängig voneinander in voneinander gelöstem Zustand, das heißt in einem Zustand bewegt werden, in welchem die Modulteile 52 und 54 voneinander getrennt beziehungsweise voneinander gelöst, das heißt nicht zusammengesetzt beziehungsweise zusammengebaut sind.

Auf diese Weise ist es beispielsweise möglich, zunächst das Modulteil 52 in von dem Modulteil 54 gelöstem Zustand relativ zu dem Modulteil 54 und relativ zu dem Gerätegehäuse und somit unabhängig von dem Modulteil 54 zu bewegen und an dem Gerätegehäuse zu montieren, insbesondere während das Modulteil 54 von dem Modulteil 52 getrennt beziehungsweise gelöst ist. Das Antriebsgehäuse 38 fungiert dabei als Halter, insbesondere als Motorhalter, da der Elektromotor 22 und das Getriebe 50 über das Antriebsgehäuse 38 an dem Gerätegehäuse befestigbar sind beziehungsweise befestigt werden.

Nachdem das Modulteil 52 über das Antriebsgehäuse 38 an dem Gerätegehäuse befestigt wurde, kann das Modulteil 54 in von dem Modulteil 52 gelöstem beziehungsweise getrenntem Zustand relativ zu dem Gerätegehäuse und relativ zu dem bereits an dem Gerätegehäuse befestigten Modulteil 52 bewegt werden und insbesondere an dem Gerätegehäuse befestigt werden, während das Modulteil 52 bereist an dem Gerätegehäuse befestigt wird. Im Rahmen der Befestigung des Modulteils 54 an dem Gerätegehäuse werden die Modulteile 52 und 54 miteinander verbunden, das heißt zusammengesetzt beziehungsweise zusammengebaut. Hierbei wird beispielsweise die Gewindespindel 42, insbesondere formschlüssig, mit dem Getriebe 50 und somit mit dem Elektromotor 22 verbunden, insbesondere drehfest verbunden, sodass dann die Gewindespindel 42 über das Getriebe 50 von dem Elektromotor 22 angetrieben und somit um die Drehachse 36 relativ zu dem Scharniergehäuse 12 gedreht werden kann.

Aus Fig. 1 und 2 ist besonders gut erkennbar, dass die Gewindespindel 42 entlang der Drehachse 36 zumindest überwiegend in dem Scharniergehäuse 12 aufgenommen ist. Ferner schließt sich das Modulteil 52 derart in Längserstreckungsrichtung des Scharniergehäuses 12 an dieses an, dass das Antriebsgehäuse 38 und/oder der Elektromotor 22 sowie gegebenenfalls das Getriebe 50 entlang der Drehachse 36 und somit in Längserstreckungsrichtung des Scharniergehäuses 12 zum Schwenkarm 14 hin zumindest teilweise durch das Scharniergehäuse 12 überdeckt ist. Dabei sind der Elektromotor 22 und das Getriebe 50 entlang Drehachse 36 zumindest überwiegend, insbesondere vollständig, in dem Antriebsgehäuse 38 aufgenommen.

Darüber hinaus ragt ein Längenbereich L1 der Gewindespindel 42 in Längserstreckungsrichtung des Scharniergehäuses 12 beziehungsweise entlang der Drehachse 36 aus dem Scharniergehäuse 12 heraus und ist in dem Antriebsgehäuse 38 aufgenommen. Über den Längenbereich L1 ist die Gewindespindel 42, insbesondere formschlüssig, mit dem Getriebe 50 und somit mit dem Elektromotor 36, insbesondere mit dem Rotor, verbunden. Hierzu weist beispielsweise die Gewindespindel 42 zumindest in dem Längenbereich L1 eine erste Verzahnung auf, welche beispielsweise als Steckverzahnung ausgebildet ist. Das Getriebe 50 beziehungsweise der Elektromotor 22, insbesondere der Rotor, weist beispielsweise eine mit der ersten Verzahnung korrespondierende zweite Verzahnung auf, welche beispielsweise ebenfalls als Steckverzahnung ausgebildet ist. Die Gewindespindel 42 kann dabei derart mit dem Elektromotor 22, insbesondere mit dem Rotor, drehfest verbunden werden, dass die Verzahnungen entlang der Drehachse 36 ineinander gesteckt werden. Hierdurch wird die Gewindespindel 42 reversibel lösbar mit dem Elektromotor 22 verbunden, sodass die Modulteile 52 und 54 auf einfache Weise und bedarfsgerecht miteinander verbunden und voneinander gelöst werden können.

Außerdem ist es vorzugsweise vorgesehen, dass das Antriebsgehäuse 38 reversibel lösbar zumindest mittelbar, insbesondere direkt, mit dem Scharniergehäuse 12 verbunden ist. Hierdurch können beispielsweise die Drehmomente besonders vorteilhaft von dem Elektromotor 22 auf das Antriebsgehäuse 38 übertragen und von diesem direkt in das Scharniergehäuse 12 eingeleitet werden.

Des Weiteren weist das Scharniergehäuse 12 einen Längenbereich L2 auf, welcher in dem Antriebsgehäuse 38 aufgenommen ist. Besonders gut aus Fig. 2 ist erkennbar, dass die Modulteile 52 und 54 derart miteinander verbunden, das heißt derart zusammengesetzt oder zusammengebaut werden, dass der Längenbereich L2 des Scharniergehäuses 12 entlang der Drehachse 36 in das Antriebsgehäuse 38 eingesteckt wird, um dadurch die Steckverzahnungen ineinander zu stecken. Dabei ist das Antriebsgehäuse 38 zumindest in einem Längenbereich L3, in welchem der Längenbereich L2 aufgenommen ist beziehungsweise durch welchen der Längenbereich L2 hindurchgesteckt wird, trichterförmig ausgebildet, sodass sich Wandungsbereiche 56 des Antriebsgehäuses 38 entlang der Drehachse 36 zu dem Elektromotor 22 hin verjüngen beziehungsweise aufeinander zu verlaufen. Die Wandungsbereiche 56 begrenzen dabei eine Einstecköffnung 58, über welche der Längenbereich L2 in das Antriebsgehäuse 38 eingesteckt beziehungsweise einsteckbar ist. Die Wandungsbereiche 56 fungieren dabei als Einführtrichter oder Einführhilfe, mittels welchen beziehungsweise welcher das Scharniergehäuse 12 dann, wenn es in das Antriebsgehäuse 38 über die Einstecköffnung 58 eingesteckt wird, relativ zu dem Antriebsgehäuse 38 ausgerichtet beziehungsweise zentriert wird. Hierdurch finden die Verzahnungen besonders einfach zueinander und können entlang der Drehachse 36 ineinander gesteckt werden. Hierdurch können die Modulteile 52 und 54 besonders einfach und somit zeit- und kostengünstig miteinander verbunden werden.

Das Getriebe 50 weist dabei eine von 1 unterschiedliche Übersetzung auf, sodass das Gewicht und der Bauraumbedarf des Elektromotors 22 und somit der Antriebseinrichtung 20 insgesamt besonders gering gehalten werden können. Dabei ist auch das Getriebe 50 entlang der Drehachse 36 zumindest überwiegend, insbesondere vollständig, in dem Antriebsgehäuse 38 aufgenommen.

Insbesondere ist beispielsweise das Koppelelement 46 derart mit der Spindelmutter 44 einerseits und mit dem Wagen 26 andererseits gekoppelt, dass das Koppelelement 46 über die Spindelmutter 44 und die Gewindespindel 42 mittels des Elektromotors 22 entlang der Bewegungsrichtung translatorisch relativ zu dem Scharniergehäuse 12 in wenigstens eine Neutralstellung bewegbar ist, in welcher der Schwenkarm 14 und über diesen der Wagen 26 unabhängig von der Antriebseinrichtung 20 relativ zu dem Scharniergehäuse 12 und relativ zu der Antriebseinrichtung 20 bewegbar sind. Mit anderen Worten, befindet sich das Koppelelement 46 in der Neutralstellung, so kann der Schwenkarm 14 relativ zu dem Scharniergehäuse 12 verschwenkt und dadurch der Wagen 26 über den Schwenkarm 14 relativ zu dem Scharniergehäuse 12 translatorisch bewegt werden, während Bewegungen der Antriebseinrichtung 20 unterbleiben, das heißt während Drehungen der Gewindespindel 42 und des Rotors um die Drehachse 36 unterbleiben und während translatorische Bewegungen der Spindelmutter 44 und des Koppelelements 46 relativ zu dem Scharniergehäuse 12 entlang der Bewegungsrichtung unterbleiben. Dies bedeutet, dass die Antriebseinrichtung 20, insbesondere das Koppelelement 46, nicht über den Wagen 26 und den Schwenkarm 14 bewegt wird, wenn sich das Koppelelement 46 in der Neutralstellung befindet und dabei der Wagen 26 und der Schwenkarm 14 relativ zu dem Scharniergehäuse 12 bewegt werden. Dies bedeutet ferner, dass die Antriebseinrichtung 20 Bewegungen des Wagens 26 und des Schwenkarms 14 nicht beeinflusst, wenn sich das Kop0pelelement 46 in der Neutralstellung befindet. Auf diese Weise kann beispielsweise, insbesondere bei einem Stromausfall, die Gerätetür - während sich das Koppelelement 46 in der Neutralstellung befindet - von einer Person manuell geöffnet und/oder geschlossen werden, ohne dass dem Schließen beziehungsweise dem Öffnen der Gerätetür die Antriebseinrichtung 20 entgegensteht. Dadurch kann ein besonders komfortabler Betrieb realisiert werden.

## Patentansprüche

1. Scharnier (10) für ein Haushaltsgerät, mit einem Scharniergehäuse (12), mit einem Schwenkarm (14), welcher an dem Scharniergehäuse (12) verschwenkbar gehalten ist, und mit einer Antriebseinrichtung (20), welche einen Elektromotor (22) aufweist, mittels welchem der Schwenkarm (14) relativ zu dem Scharniergehäuse (12) verschwenkbar ist, wobei die Antriebseinrichtung (20) umfasst:
- ein separat von dem Scharniergehäuse (12) ausgebildetes, zusätzlich dazu vorgesehenes und in Längserstreckungsrichtung (40) des Scharniergehäuses (12) zumindest teilweise auf das Scharniergehäuse (12) folgendes Antriebsgehäuse (38), in welchem der Elektromotor (22) aufgenommen ist;
- eine zumindest teilweise in dem Scharniergehäuse (12) aufgenommene Gewindespindel (42), welche mittels des Elektromotors (22) antreibbar und dadurch um eine Drehachse (36) relativ zu dem Scharniergehäuse (12) drehbar ist; und
- wenigstens ein mit der Gewindespindel (42) verschraubtes Schraubelement (44), welches gegen eine Drehung um die Drehachse (36) relativ zu dem Scharniergehäuse (12) gesichert ist, sodass durch eine um die Drehachse (36) erfolgende Relativdrehung zwischen der Gewindespindel (42) und dem Schraubelement (44) eine translatorische Bewegung des Schraubelements (44) relativ zu dem Scharniergehäuse (12) bewirkbar ist, wodurch der Schwenkarm (14) mittels des Schraubelements (44) relativ zu dem Scharniergehäuse (12) verschwenkbar ist, wobei das Antriebsgehäuse (38) und/oder der Elektromotor (22) entlang der Drehachse (36) zum Schwenkarm (14) hin zumindest teilweise durch das Scharniergehäuse (12) überdeckt ist,
**dadurch gekennzeichnet, dass**
- ein Längenbereich (L1) der Gewindespindel (42) aus dem Scharniergehäuse (12) herausragt und in dem Antriebsgehäuse (38) aufgenommen ist, und/oderdas Scharniergehäuse (12) ein erstes Gehäuse und das Antriebsgehäuse (38) ein zweites Gehäuse des Scharniers (10) ist, wobei ein Längenbereich (L2, L3) eines der Gehäuse in dem anderen Gehäuse aufgenommen ist.

2. Scharnier (10) nach Anspruch 1,
**dadurch gekennzeichnet, dass**
die Gewindespindel (42) entlang der Drehachse (36) zumindest überwiegend in dem Scharniergehäuse (12) aufgenommen ist.

3. Scharnier (10) nach Anspruch 1 oder 2,
**dadurch gekennzeichnet, dass**
der Elektromotor (22) entlang der Drehachse (36) zumindest überwiegend, insbesondere vollständig, in dem Antriebsgehäuse (38) aufgenommen ist.

4. Scharnier (10) nach einem der vorhergehenden Ansprüche,
**dadurch gekennzeichnet, dass**
die Gewindespindel (42) über eine Steckverbindung, insbesondere reversibel lösbar, drehfest mit dem Elektromotor (22) verbunden ist.

5. Scharnier (10) nach einem der vorhergehenden Ansprüche,
**dadurch gekennzeichnet, dass**
das Antriebsgehäuse (38), insbesondere reversibel lösbar, mit dem Scharniergehäuse (12) verbunden ist.

6. Scharnier (10) nach einem der vorhergehenden Ansprüche,
**dadurch gekennzeichnet, dass**
die Antriebseinrichtung (20) ein eine von 1 unterschiedliche Übersetzung aufweisendes und zumindest teilweise in dem Antriebsgehäuse (38) aufgenommenes Getriebe (50) umfasst, über welches die Gewindespindel (42) von dem Elektromotor (22) antreibbar ist.

7. Scharnier (10) nach Anspruch 6,
**dadurch gekennzeichnet, dass**
das Getriebe (50) entlang der Drehachse (36) zumindest überwiegend, insbesondere vollständig, in dem Antriebsgehäuse (38) aufgenommen ist.

## Claims

1. A hinge (10) for a household appliance, with a hinge housing (12), with a pivot arm (14), which is pivotably retained on the hinge housing (12), and with a drive device (20), which comprises an electric motor (22), by means of which the pivot arm (14) is pivotable in relation to the hinge housing (12), wherein the drive device (20) includes:
- a drive housing (38), in which the electric motor (22) is accommodated, formed separately from the hinge housing (12), provided in addition thereto and at least partially following the hinge housing (12) in longitudinal extension direction (40) of the hinge housing (12);
- a threaded spindle (42) at least partially accommodated in the hinge housing (12), which is drivable by means of the electric motor (22) and thereby rotatable around a rotational axis (36) in relation to the hinge housing (12); and
- at least one screw element (44) screwed to the threaded spindle (42), which screw element is secured against a rotation around the rotational axis (36) in relation to the hinge housing (12), such that a translational movement of the screw element (44) in relation to the hinge housing (12) can be effected by a relative rotation between the threaded spindle (42) and the screw element (44) effected around the rotational axis (36), whereby the pivot arm (14) is pivotable in relation to the hinge housing (12) by means of the screw element (44), wherein the drive housing (38) and/or the electric motor (22) are at least partially covered by the hinge housing (12) along the rotational axis (36) towards the pivot arm (14),
**characterized in that**
a length area (L1) of the threaded spindle (42) protrudes from the hinge housing (12) and is accommodated in the drive housing (38), and/or the hinge housing (12) is a first housing and the drive housing (38) is a second housing of the hinge (10),
wherein a length area (L2, L3) of one of the housings is accommodated in the other housing.

2. The hinge (10) according to claim 1,
**characterized in that**
the threaded spindle (42) is at least predominantly accommodated in the hinge housing (12) along the rotational axis (36).

3. The hinge (10) according to claim 1 or 2,
**characterized in that**
the electric motor (22) is at least predominantly, in particular completely, accommodated in the drive housing (38) along the rotational axis (36).

4. The hinge (10) according to any one of the preceding claims,
**characterized in that**
the threaded spindle (42) is, in particular reversibly detachably, non-rotatably connected to the electric motor (22) via a plug connection.

5. The hinge (10) according to any one of the preceding claims,
**characterized in that**
the drive housing (38) is, in particular reversibly detachably, connected to the hinge housing (12).

6. The hinge (10) according to any one of the preceding claims,
**characterized in that**
the drive device (20) includes a transmission (50) having a gear ratio different from 1 and at least partially accommodated in the drive housing (38), via which transmission the threaded spindle (42) is drivable by the electric motor (22).

7. The hinge (10) according to claim 6,
**characterized in that**
the transmission (50) is at least predominantly, in particular completely, accommodated in the drive housing (38) along the rotational axis (36).

## Revendications

1. Charnière (10) pour un appareil domestique, comportant un boîtier de charnière (12), un bras pivotant (14) maintenu sur le boîtier de charnière (12) de façon à pouvoir pivoter, et un dispositif d'entraînement (20) comportant un moteur électrique (22) au moyen duquel le bras pivotant (14) peut pivoter par rapport au boîtier de charnière (12), le dispositif d'entraînement (20) comprenant :
- un boîtier d'entraînement (38) formé séparément du boîtier de charnière (12), prévu en plus de celui-ci et suivant au moins partiellement le boîtier de charnière (12) dans une direction d'extension longitudinale (40) du boîtier de charnière (12), le moteur électrique (22) étant reçu dans le boîtier d'entraînement (38) ;
- une broche filetée (42) reçue au moins partiellement dans le boîtier de charnière (12), laquelle broche filetée peut être entraînée au moyen du moteur électrique (22) et peut ainsi tourner par rapport au boîtier de charnière (12) autour d'un axe de rotation (36) ; et
- au moins un élément de vissage (42) vissé avec la broche filetée (42), lequel élément de vissage (10) est bloqué en rotation autour de l'axe de rotation (36) par rapport au boîtier de charnière (12), de telle sorte qu'un mouvement relatif résultant autour de l'axe de rotation (36) entre la broche filetée (42) et l'élément de vissage (44) peut générer un mouvement de translation de l'élément de vissage (44) par rapport au boîtier de charnière (12), en sorte que le bras pivotant (14) peut pivoter par rapport au boîtier de charnière (12) au moyen de l'élément de vissage (44), le boîtier d'entraînement (38) et/ou le moteur électrique (22) étant au moins partiellement recouvert par le boîtier de charnière (12) le long de l'axe de rotation (36) vers le bras pivotant (14),
**caractérisée en ce que**
- une zone longitudinale (L1) de la broche filetée (42) fait saillie à partir du boîtier de charnière (12) et est reçue dans le boîtier d'entraînement (38), et/ou le boîtier de charnière (12) est un premier boîtier et le boîtier d'entraînement (38) est un second boîtier de la charnière (10), une zone longitudinale (L2, L3) de l'un des boîtiers étant reçue dans l'autre boîtier.

2. Charnière (10) selon la revendication 1,
**caractérisée en ce que**
au moins une majeure partie de la broche filetée (42) est reçue dans le boîtier de charnière (12) le long de l'axe de rotation (36).

3. Charnière (10) selon la revendication 1 ou 2,
**caractérisée en ce que**
au moins une majeure partie, en particulier la totalité, du moteur électrique (22) est reçue dans le boîtier d'entraînement (38) le long de l'axe de rotation (36).

4. Charnière (10) selon l'une des revendications précédentes,
**caractérisée en ce que**
la broche filetée (42) est reliée au moteur électrique (22) de manière bloquée en rotation par l'intermédiaire d'une liaison par emboîtement, en particulier de manière amovible et réversible.

5. Charnière (10) selon l'une des revendications précédentes,
**caractérisée en ce que**
le boîtier d'entraînement (38) est relié au boîtier de charnière (12), en particulier de manière amovible et réversible.

6. Charnière (10) selon l'une des revendications précédentes,
**caractérisée en ce que**
le dispositif d'entraînement (20) comprend une transmission (50) ayant un rapport de transmission différent de 1 et reçue au moins partiellement dans le boîtier d'entraînement (38), transmission par l'intermédiaire de laquelle la broche filetée (42) peut être entraînée par le moteur électrique (22).

7. Charnière (10) selon la revendication 6,
**caractérisée en ce que**
une majeure partie, en particulier la totalité, de la transmission (50) est reçue dans le boîtier de charnière (38) le long de l'axe de rotation (36).
